# EUROPÄISCHE PATENTSCHRIFT

(11) **EP 0 521 011 B1**
(45) Veröffentlichungstag und Bekanntmachung des Hinweises auf die Patenterteilung: **18.05.1994**
(21) Anmeldenummer: 91905555.8
(22) Anmeldetag: 18.03.1991
(51) Int. Cl.: B41J 17/32

(54) **VERFAHREN ZUM FÜHREN EINES BLATTES IN EINER FARBBANDKASSETTE UND FARBBANDKASSETTE ZUR DURCHFÜHRUNG DES VERFAHRENS**
PROCESS FOR GUIDING A SHEET OF PAPER IN A COLOUR-TAPE CASSETTE, AND A COLOUR-TAPE CASSETTE FOR CARRYING OUT THE PROCESS
PROCEDE DESTINE A GUIDER UNE FEUILLE DE PAPIER DANS UNE CASSETTE A BANDE COULEUR ET CASSETTE A BANDE COULEUR DESTINEE A APPLIQUER LEDIT PROCEDE

(30) Priorität: 20.03.1990 DE 4009293
(43) Veröffentlichungstag der Anmeldung: 07.01.1993
(73) Patentinhaber: EASTMAN KODAK COMPANY, Rochester, New York 14650 (US)
(72) Erfinder: NEUBAUER, Lutz, D-1000 Berlin 62 (DE); KIRCHHOFF, Hartmut, D-1000 Berlin 46 (DE); URBAN, Rainer, D-1000 Berlin 30 (DE)
(74) Vertreter: Pohle, Reinhard, Dipl.-Phys.
(86) Internationale Anmeldenummer: DE9100240
(87) Internationale Veröffentlichungsnummer: WO9114579

(56) Entgegenhaltungen:
- EP-A- 329 596
- DE-A- 3 720 417
- US-A- 4 426 073
- PATENT ABSTRACTS OF JAPAN vol. 6, No. 87 (E-108)965) 25 May 1982, JP-A-57 021165 (SHIYOUICHI HINAE) 3 February 1982

## Beschreibung

Die Erfindung betrifft ein Verfahren zum Führen eines Blattes in einer Farbbandkassette, bei dem das Blatt von einer Blattaustrittsstelle eines Andruckkörpers kommend in einem Blattführungskanal mit einem gekrümmten Umlenkbereich bis zu einer Blatteintrittsstelle des Andruckkörpers zurückgeführt wird, wobei das Blatt entlang der in Blattführungsrichtung gesehen konkaven Fläche des Umlenkbereichs geführt wird.

Bei einem derartigen bekannten Verfahren (DE-OS 37 21 231) wird ein von einem Blattvorrat gefördertes Blatt durch eine Öffnung in eine Farbbandkassette zu einer Blatteintrittsstelle eines als Druckwalze ausgebildeten Andruckkörpers überführt. Das Blatt wird dann unter Zwischenlage eines ersten Farbbandabschnittes eines in der Farbbandkassette bevorrateten Farbbandes an einem Aufzeichnungskopf vorbeigeführt, wobei gemäß der Ansteuerung des Aufzeichnungskopfes ein Farbübertrag von dem ersten Farbbandabschnitt auf das Blatt erfolgt. Das auf diese Weise mit einer ersten Farbe bedruckte Blatt tritt an einer Blattaustrittsstelle des Andruckkörpers aus und wird in einem Blattführungskanal mit einem gekrümmten Umlenkbereich erneut bis zu der Blatteintrittsstelle des Andruckkörpers geführt, um unter Zwischenlage jeweils weiterer, verschiedener Farbbandabschnitte des Farbbandes erneut an dem Aufzeichnungskopf vorbeigeführt zu werden. Auf diese Weise lassen sich durch Mischung verschiedener Farben bunte Aufzeichnungen auf das Blatt aufbringen oder bei Verwendung von Farbbandabschnitten unterschiedlicher optischer Dichte Aufzeichnungen mit einer sehr feinen Farbabstufung erzielen. Für die Qualität der auf diese Weise erzielten Aufzeichnungen ist eine exakte Positionierung des Blattes zur Blatteintrittsstelle des Andruckkörpers bei den wiederholten Zuführungen erforderlich. Positionierungsfehler machen sich in Form von Farbverfälschungen bzw. der Vorlage nicht entsprechender Farbabstufungen störend bemerkbar.

Der Erfindung liegt die Aufgabe zugrunde, mit einfachen konstruktiven Mitteln die Positionierungsgenauigkeit eines in der Farbbandkassette mehrfach einem Andruckkörper zugeführten Blattes bezüglich der Blatteintrittsstelle zu verbessern.

Diese Aufgabe wird bei einem Verfahren der eingangs genannten Art erfindungsgemäß dadurch gelöst, daß das Blatt mittels einer Erhebung an der konkaven Fläche quer zu Blattführungsrichtung abschnittsweise kippbar geführt wird und daß in Blattführungsrichtung gesehen nach der Erhebung auf das Blatt eine quer zur Blattführungsrichtung wirkende Kraft ausgeübt wird, durch die das Blatt mit einer Seitenkante an einer Blattführungsfläche ausgerichtet wird. Die Krümmung des Blattes in dem gekrümmten Umlenkbereich bewirkt eine erhebliche Verminderung des für die Blattausrichtung maßgeblichen Flächenträgheitsmomentes des Blattes, so daß mit überraschend geringem Kraftaufwand eine Verschiebung zunächst der führenden Blattkante und nachfolgend der weiteren Blattbereiche quer zur Blattführungsrichtung ermöglicht ist; eine annähernd senkrechte Verschiebung der führenden Blattkante (in Blattführungsrichtung gesehen) bzw. der nachfolgenden Blattbereiche zur Blattführungsrichtung ist durch das zumindest abschnittsweise Abheben des Blattes von der konkaven, den Blattführungskanal nach außen hin begrenzenden Fläche des Blattführungskanals ermöglicht, weil das Blatt durch die Erhebung eine erheblich erhöhte Beweglichkeit quer zur Blattführungsrichtung und einen zusätzlichen rotatorischen Freiheitsgrad (Kippbewegung um die Erhebung) im wesentlichen um die Achse der Blattführungsrichtung im Bereich der Erhebung erhält; ferner ist durch die Krümmung die für die Kippbewegung wesentliche Biegesteifigkeit des Blattes erheblich erhöht. Erst dadurch wird mit überraschend einfachen Verfahrensschritten eine erstaunlich exakte Ausrichtung einer Seitenkante des Blattes an einer den Blattführungskanal seitlich begrenzenden Blattführungsfläche ermöglicht.

Eine weitere Verminderung des maßgeblichen Flächenträgheitsmomentes und damit eine weitere Erhöhung der Flexibilität des Blattes wird gemäß einer vorteilhaften Fortbildung des erfindungsgemäßen Verfahrens erreicht, indem das Blatt vor Eintritt in den gekrümmten Umlenkbereich mit einer zum gekrümmten Umlenkbereich gegensinnigen Krümmung beaufschlagt wird und/oder das Blatt nach Austritt aus dem gekrümmten Umlenkbereich mit einer zum gekrümmten Umlenkbereich gegensinnigen Krümmung beaufschlagt wird. Das Blatt erfährt so in dem Blattführungskanal eine im wesentlichen s-förmige Krümmung, durch die ein besonders leichtes und exaktes Verschieben des Blattes senkrecht zur Blattführungsrichtung ermöglicht wird.

Eine besonders exakte Ausrichtung des Blattes läßt sich gemäß einer vorteilhaften Weiterbildung des erfindungsgemäßen Verfahrens dadurch erzielen, daß das Blatt zwischen der Erhebung an der konkaven Fläche und dem Bereich der Kraftausübung um mindestens 170° umgelenkt wird.

Bei einer Farbbandkassette zur Durchführung des erfindungsgemäßen Verfahrens mit einem zwischen einer Blattaustrittsstelle und einer Blatteintrittsstelle eines Andruckkörpers verlaufenden Blattführungskanal mit einem gekrümmten Umlenkbereich sind gemäß der Erfindung eine den Blattführungskanal seitlich begrenzende Blattführungsfläche, eine an der konkaven Fläche des Umlenkbereichs angeordnete, in den Blattführungskanal hineinragende Erhebung und mindestens eine in Blattführungsrichtung gesehen nach der Erhebung angeordnete Förderrolle, die auf ein Blatt eine in Richtung auf die Blattführungsfläche wirkende Kraft ausübt, vorgesehen. Das Ausrichten des im Blattführungskanal befindlichen Blattes an der Blattführungsfläche ist durch die an der konkaven Fläche des Umlenkbereichs angeordnete und in den Blattführungskanal hineinragende Erhebung im Zusammenspiel mit der förderrolle gewährleistet, weil die Erhebung das Blatt von der konkaven Fläche abhebt und damit eine Erhöhung der seitlichen Beweglichkeit des Blattes und einen zusätzlichen rotatorischen Freiheitsgrad um eine zur Blattführungsrichtung im Bereich der Erhebung parallele Kippachse ermöglicht. Damit genügt vorteilhafterweise eine verhältnismäßig geringe, von der Förderrolle ausgeübte Querkraft zur Ausrichtung des Blattes, so daß eine nennenswerte Belastung des Blattmaterials und damit Dehnungen und Verwerfungen des Blattes vermieden sind. Ein weiterer Vorteil der erfindungsgemäßen Farbbandkassette besteht in dem geringen konstruktiven Aufwand zur zuverlässigen Ausrichtung eines wiederholt der Blatteintrittsstelle des Andruckkörpers zugeführten Blattes. Dadurch ist gewährleistet, daß beispielsweise zur Farbmischung in aufeinanderfolgenden Aufzeichnungsvorgängen aufgetragene Aufzeichnungspunkte exakt übereinander positioniert sind.

Eine die Beweglichkeit des Blattes weiter erhöhende und damit die auftretende Belastung des Blattmaterials und die erforderlichen Ausrichtkräfte weiter vermindernde Ausbildung der erfindungsgemäßen Farbbandkassette besteht gemäß einer weiteren vorteilhaften Fortbildung der erfindungsgemäßen Farbbandkassette in einem weiteren, bezüglich des Umlenkbereichs gegensinnig gekrümmten Bereich, der dem Umlenkbereich benachbart ist.

Eine besonders genau definierte Kippbewegung in dem rotatorischen Freiheitsgrad ist gemäß einer weiteren vorteilhaften Fortbildung der erfindungsgemäßen Farbbandkassette dadurch bewirkt, daß der Umlenkbereich an seiner Blatteintrittsseite eine vergleichsweise starke Krümmung aufweist und daß die Erhebung im Bereich der starken Krümmung angeordnet ist.

Gemäß einer weiteren vorteilhaften Fortbildung der erfindungsgemäßen Farbbandkassette ist vorgesehen, daß die Erhebung bezüglich der quer zur Blattführungsrichtung verlaufenden Breite des Blattes annähernd mittig angeordnet ist. Damit sind in vorteilhafter Weise unsymmetrische Kippbewegungen des Blattes und damit unsymmetrisch auftretende Kräfte bzw. Momente unterbunden.

Eine konstruktiv besonders einfache Ausgestaltung der erfindungsgemäßen Farbbandkassette sieht vor, daß die Erhebung eine längs zur Blattführungsrichtung verlaufende Rippe ist.

Zur Verminderung der die Blattführung und Blattausrichtung bremsenden Reibkräfte ist gemäß einer vorteilhaften Weiterbildung der erfindungsgemäßen Farbbandkassette vorgesehen, daß die Erhebung mindestens eine freidrehende Reibrolle mit einer annähernd linienförmigen Reibfläche ist. Durch die annähernd linienförmig ausgebildete Reibfläche wird der Ausrichtvorgang des Blattes durch die Reibrolle nicht behindert.

Im Hinblick auf die erzielbare positioniergenauigkeit und die aufzuwendenden Kräfte hat es sich als besonders vorteilhaft erwiesen, wenn das Blatt zwischen der Erhebung und der Förderrolle eine Drehung von annähernd 170° erfährt, in dem gemäß einer weiteren vorteilhaften Weiterbildung der erfindungsgemäßen Farbbandkassette der Umlenkbereich zwischen der Erhebung und der Förderrolle in Blattführungsrichtung eine Umlenkung des Blattes von mindestens 170° bewirkt.

Um von zusätzlichen Fördereinrichtungen unabhängig zu sein, ist gemäß einer weiteren vorteilhaften Weiterbildung der erfindungsgemäßen Farbbandkassette vorgesehen, daß die Förderrolle mittig auf einer angetriebenen Welle angeordnet ist und daß die Welle mit der den Blattführungskanal seitlich begrenzenden Blattführungsfläche in Blattführungsrichtung gesehen einen Winkel von weniger als 90° bildet. Als besonders vorteilhaft erweist sich ein Winkel von 84° bis 84,5°. Um einen sicheren Reibschluß zwischen Förderrolle und Blatt zu bewirken, kann die elastisch verformbare Förderrolle eine Leitfläche des Blattführungskanals um einige Zehntel Millimeter, vorzugsweise 0,7 mm, durchdringen.

Gemäß einer weiteren vorteilhaften Fortbildung der erfindungsgemäßen Farbbandkassette ist vorgesehen, daß der Durchmesser der Förderrolle größer als die Breite der Förderrolle ist. Auf diese Weise ist eine Behinderung rotatorischer Ausrichtbewegungen des Blattes durch die Förderrolle nahezu ausgeschlossen.

Gemäß einer weiteren vorteilhaften Fortbildung der erfindungsgemäßen Farbbandkassette ist der Blattführungskanal im Bereich der Blatteintrittsstelle durch ein federndes Blech verjüngt. Damit ist ein Anliegen des Blattes an den in Blattführungsrichtung gesehen konkaven Begrenzungsflächen des Blattführungskanals gewährleistet, wenn die führende Kante des Blattes das federnde Blech erreicht und dabei geringfügig abgebremst wird. Auf diese Weise ist jederzeit ein Papierlaufweg definierter Länge gewährleistet. Darüber hinaus wird auf diese Weise die Wirkung der quer zur Blattführungsrichtung wirkenden, insbesondere bei angetriebener schräggestellter Förderrolle, sowie ggf. zusätzlich vorhandener Führungsrollen verstärkt.

Die mit der erfindungsgemäßen Farbbandkassette erreichbare hohe Positioniergenauigkeit eines wiederholt der Blatteintrittsstelle zugeführten Blattes läßt sich zur Steigerung der Aufzeichnungsqualität weiter nutzen, indem gemäß einer weiteren vorteilhaften Weiterbildung der erfindungsgemäßen Farbbandkassette der Andruckkörper eine Druckwalze ist und der von einem Blatt von der Blatteintrittsstelle über die Blattaustrittsstelle und den Blattführungskanal bis zum erneuten Erreichen der Blatteintrittsstelle zurückgelegte Weg ein die Blattlänge übersteigendes ganzzahliges Vielfaches des Druckwalzenumfangs ist. Damit wird ein Einfluß von Rundlauffehlern der Druckwalze (Pumpeffekt) auf das Aufzeichnungsergebnis unterdrückt, weil auf diese Weise eine Relativverschiebung zwischen Blatt und Druckwalzenumfangsfläche bei nachfolgenden Aufzeichnungsvorgängen in bezug auf den ersten Aufzeichnungsvorgang vermieden ist.

Unter Blättern sind im Sinne der Erfindung einzelne Aufzeichnungs- oder Informationsträger, wie z. B. Papierblätter, Folien, Formulare und Karten, zu verstehen.

Die Erfindung wird im folgenden anhand der Zeichnung erläutert:

Es zeigen:
- Figur 1: ein Ausführungsbeispiel einer Farbbandkassette zur Durchführung des erfindungsgemäßen Verfahrens im Schnitt,
- Figur 2: eine Einzelheit der Figur 1 und
- Figur 3: eine Ansicht entlang des Schnittes III-III der Figur 1.

Figur 1 zeigt ein Gehäuse 1 einer Farbbandkassette, in dem ein als Druckwalze ausgebildeter Andruckkörper 2 drehbar gelagert ist. Das Gehäuse 1 enthält ferner ein auf Wickeln 3 und 4 bevorratetes wärmeempfindliches Farbband 5, das die Druckwalze teilweise umschlingt. Der Wickel 3 ist von einem Leitblech 6 umgeben, das in Verbindung mit einer Anzahl von zur Zeichenebene der Figur 1 senkrecht hintereinander angeordneten Gehäuserippen 8 als Leitkanal 9 für ein in Pfeilrichtung 10 in das Gehäuse 1 eintretendes Blatt 11 dient. Das Blatt 11 wird von einem nicht gezeigten Vorratsstapel gefördert, der sich in einem nur andeutungsweise gezeigten Druckergehäuse 15 befindet. Das Druckergehäuse 15 und das Gehäuse 1 ergänzen sich zu einem Gesamtgehäuse 16. Der Leitkanal 9 mündet in eine Blatteintrittsstelle 21 des als Druckwalze ausgebildeten Andruckkörpers 2, an der das Blatt 11 mit seiner (in der durch die Drehrichtung 22 des als Druckwalze ausgebildeten Andruckkörpers 2 definierten Blattführungsrichtung gesehen) führenden Kante in Kontakt mit dem Andruckkörper 2 kommt. Hinter einer Kontaktzone 23, in der der Andruckkörper 2 unter Zwischenlage des Farbbandes 5 mit einem Aufzeichnungskopf 24 in Kontakt steht, schließt sich eine Blattaustrittsstelle 26 an, an der das Blatt 11 den Andruckkörper 2 verläßt. Von der Blattaustrittsstelle 26 führt ein Blattführungskanal 30 zu der Blatteintrittsstelle 21 zurück.

Ein Bereich 32 des Blattführungskanals 30 ist von einem Leitblech 33 im Zusammenspiel mit einer Anzahl eine Führungsfläche definierender und in bezug auf die Bildebene der Figur 1 parallel hintereinander angeordneter Rippen 34 gebildet. An den Bereich 32 schließt sich ein Umlenkbereich 35 an, der teilweise von einer Weiche 36 gebildet ist, die eine kreuzförmige Grundstruktur 37 aufweist; die Grundstruktur 37 ist von in Zeichenebene der Figur 1 hintereinander angeordneten, parallel verlaufenden Rippen 40 und 41 verstärkt. Der Umlenkbereich 35 des Blattführungskanals 30 ist somit nach außen hin von einer in Blattführungsrichtung gesehen konkaven Fläche 42 begrenzt, die ihrerseits von Kanten 43 der Rippen 40 und von Kanten weiterer in dem Gehäuse 1 angeordneter Rippen 50 gebildet ist. Nach innen ist der gesamte Blattführungskanal 30 durch ein Formteil 52 begrenzt, das neben den Rippen 34 weitere bezüglich der Zeichenebene hintereinanderliegende Rippen 53 und 54 aufweist, deren Kanten 55 die (konvexe) Innenfläche des Umlenkbereichs 35 bzw. die innere Begrenzungsfläche des Beeichs 32 (Kanten 56) definieren. Der Umlenkbereich 35 weist im Bereich der Rippen 40 den geringsten Krümmungsradius, d. h. die stärkste Krümmung auf. Der Blattführungskanal 30 weist mit dem Bereich 32 und dem Umlenkbereich 35 einen S-förmigen Verlauf auf.

Figur 2 verdeutlicht die Struktur der Weiche 36, wobei besonders deutlich die einzelnen Rippen 40 erkennbar sind; im mittleren Bereich der Weiche 36 ist eine erhöhte Rippe 60 angeordnet, deren Höhe die Höhe der übrigen Rippen um 0,7 mm übersteigt. Die Weiche 36 weist Lagerzapfen 61 und 62 sowie ein zur Betätigung der Weiche 36 vorgesehenes Element 63 auf.

Gemäß Figur 1 ist den Rippen 40 und damit dem Bereich der stärksten Krümmung annähernd gegenüberliegend - das heißt nach annähernd 180° des Umlenkbereichs 35 - eine Förderrolle 70 auf einer Welle 71 angeordnet. Die Förderrolle 70 ist derart bemessen, daß sie zwischen die parallel verlaufenden Rippen 50 0,7 mm tief eingreift. An den Umlenkbereich 35 schließt sich ein annähernd ebener Abschnitt 73 des Blattführungskanals 30 an, der bis zur Blatteintrittsstelle 21 reicht. Im Mündungsbereich dieses Abschnitts 73 bzw. des Blattführungskanals 30 ist ein federndes Blech 75 angeordnet, durch das sich der Blattführungskanal 30 im Bereich der Blatteintrittsstelle 21 verjüngt. Die Weiche 36 ist durch Betätigung des Elements 63 (Figur 2) in Drehrichtung 78 bis zu einem nicht gezeigten Anschlag bewegbar. Das Druckergehäuse 15 weist eine Blattablagefläche 80 auf, auf der ein von einem Leitkanal 81 aus der Farbbandkassette heraustransportiertes Blatt ablegbar ist.

Figur 3 zeigt (um 90° gedreht dargestellt) einen Schnitt der Figur 1 entlang der Linie III-III; zur Vereinfachung sind in der Figur 3 freigeschnittene Teile 82 der Rippen 9 und freigeschnittene Teile 83 der Rippen 50 sowie die Wickel 3 und 4 mit dem Farbband 5 nicht dargestellt. Gleiche Elemente sind mit den in der Figur 1 bereits vergebenen Bezugszeichen versehen. Man erkennt teilweise die parallel verlaufenden Rippen 50 des Gehäuses 1, die mit den Rippen 53 den Umlenkbereich 35 des Blattführungskanals 30 bilden. Andeutungsweise ist ein in diesem Bereich befindliches Blatt 90 dargestellt, dessen vorderer Bereich aus Gründen der übersichtlicheren Darstellung abgerissen ist. Dieser (abgerissene) Bereich des Blattes 90 wäre in Kontakt mit der Förderrolle 70 und würde unter dem Endbereich des Leitblechs 6 und dem federnden Blech 75 entlang gefördert werden, bis es an der Blatteintrittsstelle 21 mit seiner führenden Kante erneut in Kontakt mit dem Andruckkörper 2 käme. Die Förderrolle 70 ist über ein Zahnrad 91 und drei weitere Getriebezahnräder 93, 94 und 95 mit einem Antriebszahnrad 96 des als Druckwalze ausgebildeten Andruckkörpers 2 in Eingriff und wird somit in derselben Drehrichtung wie die Druckwalze angetrieben. Man erkennt eine Schrägstellung der Welle 71, die mit einer Blattführungsfläche 100 eines Seitenteils 101 einen Winkel 102 von 84° einschließt. Die Breite der Förderrolle 70 ist wesentlich geringer als ihr Durchmesser bemessen.

Ein in Pfeilrichtung 10 (Figur 1) in das Gehäuse 1 gelangendes Blatt wird durch den Leitkanal 9 bis an die Blatteintrittsstelle 21 des Andruckkörpers 2 gefördert und anschließend durch die Rotation des als Druckwalze ausgebildeten Andruckkörpers 2 unter Zwischenlage des wärmeempfindlichen Farbbandes 5 an dem Aufzeichnungskopf 24 vorbeigeführt; durch entsprechendes Erhitzen auf dem Aufzeichnungskopf befindlicher Heizelemente, erfolgt im Thermotransferdruck ein Farbübertrag auf das Blatt 11. Es sei angemerkt, daß der Thermotransferndruck hier lediglich als Beispiel für viele andere Druckverfahren steht, bei denen das erfindungsgemäße Verfahren bzw. die erfindungsgemäße Farbbandkassette Anwendung finden können.

Um einen Druck verschiedener Farben auf dem Blatt 11 zu ermöglichen, weist das Farbband 5 verschiedenfarbige Abschnitte auf, deren Länge auf die Länge des Blattes 11 abgestimmt sind. Für einen zweiten Aufzeichnungsvorgang wird das Blatt 11 zunächst durch den Bereich 32 geführt und dabei mit einer (linkssinnigen) Krümmung beaufschlagt. Beim Eintritt in den (rechtssinnig) gekrümmten Umlenkbereich 35 erfährt das Blatt 11 eine gegensinnige Krümmung und legt sich damit an die konkave Außenfläche 42 an. Im Bereich der Weiche 36 wird das Blatt 11 durch die vorstehende Rippe 60 (Figur 2) von der von den übrigen Rippen 40 gebildeten konkaven Fläche 42 des Umlenkbereichs 35 abgehoben und im Zuge des weiteren Transportes von der Förderrolle 70 erfaßt. Die Schrägstellung der Förderrolle 70 bewirkt eine quer zur Blattführungsrichtung gerichtete Kraft, durch die das Blatt in Anlage mit der Blattführungsfläche 100 (Figur 3) gelangt. Der durch die S-förmige Krümmung des Blattführungskanals 30 und der mittig angeordneten Rippe 60 bewirkte rotatorische Freiheitsgrad quer zur Blattführungsrichtung ermöglicht eine annähernd parallele Verschiebung der führenden Kante bzw. Blattfläche senkrecht zur Blattführungsrichtung. Das Blatt 11 führt um die erhöhte Rippe 60 dabei eine leichte Kippbewegung aus. Durch diese kinematischen Verhältnisse ist zur Ausrichtung des Blattes 11 nur eine verhältnismäßig geringe, querwirkende Kraft erforderlich. Sobald die führende Kante des Blattes 11 die Blatteintrittsstelle 21 erreicht hat, wird durch das federnde Blech 75 eine leichte Abbremsung des Blattes 11 bewirkt, so daß jederzeit eine definierte Anlage des Blattes 11 an der konkaven Fläche 42 gewährleistet ist. Ferner erhöht der Abbremsvorgang die Effektivität der von der Förderrolle 70 ausgeübten Querkraft. Das Blatt 11 wird nun zum zweiten Mal unter Zwischenlage eines weiteren, verschiedenfarbigen Abschnittes des Farbbandes 5 an dem Aufzeichnungskopf 24 vorbeigeführt, so daß entsprechend der Ansteuerung des Aufzeichnungskopfes 24 ein zweiter Aufzeichnungsvorgang durchgeführt wird.

Die Strecke von der Blatteintrittsstelle 21, um den Andruckkörper 2 bis zur Blattaustrittsstelle 26 und durch den Blattführungskanal 30 bis zum erneuten Erreichen der Blatteintrittsstelle 21 ist ein ganzzahliges und die Blattlänge übersteigendes ganzzahliges Vielfaches des Umfanges des als Druckwalze ausgebildeten Andruckkörpers 2. In diesem Fall kommt bei den nachfolgenden Aufzeichnungsvorgängen jeweils derselbe Bereich des Blattes 11 mit dem im ersten Aufzeichnungsvorgang bereits in Kontakt gekommenen Oberflächenbereich des Andruckkörpers 2 in Anlage. Damit haben Rundlauffehler der Druckwalze keinen Einfluß auf die Qualität des Aufzeichnungsergebnisses. Nachdem das Blatt 11 der Druckwalze insgesamt viermal zur Aufzeichnung mit den Farben Schwarz, Gelb, Magenta und Cyan zugeführt wurde, wird die Weiche 36 mittels dem Element 63 in Drehrichtung 78 bewegt, so daß das Blatt 11 entlang des Leitkanals 81 auf die Blattablagefläche 80 gelangt.

## Patentansprüche

1. Verfahren zum Führen eines Blattes (11) in einer Farbbandkassette, bei dem das Blatt (11) von einer Blattaustrittsstelle (26) eines Andruckkörpers (2) kommend in einem Blattführungskanal (30) mit einem gekrümmten Umlenkbereich (35) bis zu einer Blatteintrittsstelle (21) des Andruckkörpers (2) zurückgeführt wird, wobei das Blatt (11) entlang der in Blattführungsrichtung gesehen konkaven Fläche (42) des Umlenkbereichs (35) geführt wird,
**dadurch gekennzeichnet,** daß
das Blatt (11) mittels einer Erhebung (60) an der konkaven Fläche (42) quer zur Blattführungsrichtung abschnittsweise kippbar geführt wird und
daß in Blattführungsrichtung gesehen nach der Erhebung (60) auf das Blatt (11) eine quer zur Blattführungsrichtung wirkende Kraft ausgeübt wird, durch die das Blatt (11) mit einer Seitenkante an einer Blattführungsfläche (100) ausgerichtet wird.

2. Verfahren nach Anspruch 1,
**dadurch gekennzeichnet,** daß
das Blatt (11) vor Eintritt in den gekrümmten Umlenkbereich (35) mit einer zum gekrümmten Umlenkbereich (35) gegensinnigen Krümmung beaufschlagt wird.

3. Verfahren nach Anspruch 1 oder 2,
**dadurch gekennzeichnet,** daß
das Blatt (11) nach Austritt aus dem gekrümmten Umlenkbereich (35) mit einer zum gekrümmten Umlenkbereich (35) gegensinnigen Krümmung beaufschlagt wird.

4. Verfahren nach nach einem der vorangehenden Ansprüche,
**dadurch gekennzeichnet,** daß
das Blatt (11) zwischen der Erhebung (60) an der konkaven Fläche (42) und dem Bereich der Kraftausübung um mindestens 170° umgelenkt wird.

5. Farbbandkassette zur Durchführung des Verfahrens nach einem der Ansprüche 1 bis 4,
mit einem zwischen einer Blattaustrittsstelle (26) und einer Blatteintrittsstelle (21) eines Andruckkörpers (2) verlaufenden Blattführungskanal (30) mit einem gekrümmten Umlenkbereich (35),
**gekennzeichnet durch**
eine den Blattführungskanal (30) seitlich begrenzende Blattführungsfläche (100),
- eine an der konkaven Fläche (42) des Umlenkbereichs (35) angeordnete, in den Blattführungskanal (30) hineinragende Erhebung (60) und
- mindestens eine in Blattführungsrichtung gesehen nach der Erhebung (60) angeordnete Forderrolle (70), die auf ein Blatt (90) eine in Richtung auf die Blattführungsfläche (100) wirkende Kraft ausübt.

6. Farbbandkassette nach Anspruch 5,
**gekennzeichnet durch** einen weiteren bezüglich des Umlenkbereichs (35) gegensinnig gekrümmten Bereich (32), der dem Umlenkbereich benachbart ist.

7. Farbbandkassette nach Anspruch 5 oder 6,
**dadurch gekennzeichnet,** daß
der Umlenkbereich (35) an seiner Blatteintrittseite eine vergleichsweise starke Krümmung aufweist und daß die Erhebung (60) im Bereich der starken Krümmung angeordnet ist.

8. Farbbandkassette nach einem der Ansprüche 5 bis 7,
**dadurch gekennzeichnet,** daß die Erhebung (60) bezüglich der quer zur Blattführungsrichtung verlaufenden Breite des Blattes (11) annähernd mittig angeordnet ist.

9. Farbbandkassette nach einem der Ansprüche 5 bis 8,
**dadurch gekennzeichnet,** daß
die Erhebung (60) eine längs zur Blattführungsrichtung verlaufende Rippe ist.

10. Farbbandkassette nach einem der Ansprüche 5 bis 8,
**dadurch gekennzeichnet,** daß
die Erhebung mindestens eine freidrehende Reibrolle mit einer annähernd linienförmigen Reibfläche ist.

11. Farbbandkassette nach einem der Ansprüche 5 bis 10,
**dadurch gekennzeichnet,** daß
der Umlenkbereich (35) zwischen der Erhebung (60) und der Förderrolle (70) in Blattführungsrichtung eine Umlenkung des Blattes von mindestens 170° bewirkt.

12. Farbbandkassette nach einem der Ansprüche 5 bis 11,
**dadurch gekennzeichnet,** daß
die Förderrolle (70) mittig auf einer angetriebenen Welle (71) angeordnet ist und daß die Welle (71) mit der den Blattführungskanal (30) seitlich begrenzenden Blattführungsfläche (100) in Blattführungsrichtung gesehen einen Winkel (102) von weniger als 90° bildet.

13. Farbbandkassette nach einem der Ansprüche 5 bis 12,
**dadurch gekennzeichnet,** daß
der Durchmesser der Förderrolle (70) größer als die Breite der Förderrolle (70) ist.

14. Farbbandkassette nach einem der Ansprüche 5 bis 13,
**dadurch gekennzeichnet,** daß
der Blattführungskanal (30) im Bereich der Blatteintrittsstelle (21) durch ein federndes Blech (75) verjüngt ist.

15. Farbbandkassette nach einem der Ansprüche 5 bis 14,
**dadurch gekennzeichnet,** daß
der Andruckkörper (2) eine Druckwalze ist und daß der von einem Blatt von der Blatteintrittsstelle (21) über die Blattaustrittsstelle (26) und den Blattführungskanal (30) bis zum erneuten Erreichen der Blatteintrittsstelle (21) zurückgelegte Weg ein die Blattlänge übersteigendes ganzzahliges Vielfaches des Druckwalzenumfangs ist.

## Claims

1. A process for guiding a sheet of paper (11) in an ink ribbon cassette, in which the sheet of paper (11), coming from a sheet outlet point (26) of a pressure member (2), is conveyed back in a sheet guide channel (30) with a curved deflection area (35) as far as a sheet inlet point (21) of the pressure member (2), the sheet (11) being guided along the surface (42), which is concave when viewed in the sheet guidance direction, of the deflection area (35),
characterized in that the sheet (11) is guided by means of a raised area (60) on the concave surface (42) tiltably in sections perpendicularly to the sheet guidance direction and in that, when viewed in the sheet guidance direction, downstream of the raised area (60), a force acting perpendicularly to the sheet guidance direction is exerted on the sheet (11), by means of which force the sheet (11) is aligned with one side edge on a sheet guidance surface (100).

2. A process according to claim 1, characterized in that, before entry into the curved deflection area (35), the sheet (11) has curvature applied thereto in the opposite direction to the curved deflection area (35).

3. A process according to claim 1 or claim 2, characterized in that the sheet (11) has curvature applied thereto in the opposite direction to the curved deflection area (35) after exit from the curved deflection area (35).

4. A process according to any one of the preceding claaims, characterized in that the sheet (11) is deflected by at least 170° between the raised area (60) on the concave surface (42) and the area of force exertion.

5. An ink ribbon cassette for implementing the process according to any one of claims 1 to 4, comprising a sheet guidance channel (30) running between a sheet outlet point (26) and a sheet inlet point (21) of a pressure member (2), said channel (30) having a curved deflection area (35),
characterized by a sheet guidance surface (100) laterally defining the sheet guidance channel (30),
- a raised area (60) arranged on the concave surface (42) of the deflection area (35) and projecting into the sheet guidance channel (30) and
- at least one transport roller (70) arranged downstreaam of the raised area (60) when viewed in the sheet guidance direction, which roller (70) exerts force, acting in the direction of the sheet guidance surface (100), on a sheet (90).

6. An ink ribbon cassette according to claim 5,
characterized by a further area (32) curved in the opposite direction with respect to the deflection area (35), which area (32) is adjacent the deflection area.

7. An ink ribbon cassette according to claim 5 or claim 6, characterized in that the deflection area (35) comprises a comparatively sharp curve on its sheet inlet side and in that the raised area (60) is arranged in the area of the sharp curvature.

8. An ink ribbon cassette according to any one of claims 5 to 7, characterized in that the raised area (60) is arranged approximately centrally with respect to the width, running perpendicularly to the sheet guidance direction, of the sheet (11).

9. An ink ribbon cassette according to any one of claims 5 to 8, characterized in that the raised area (60) is a rib running longitudinally with respect to the sheet guidance direction.

10. An ink ribbon cassette according to any one of claims 5 to 8, characterized in that the raised area is at least one freely rotating friction roller with an approximately linear friction surface.

11. An ink ribbon cassette according to any one of claims 5 to 10, characterized in that the deflection area (35) between the raised area (60) and the transport roller (70) effects deflection of the sheet by at least 170° in the sheet guidance direction.

12. An ink ribbon cassette according to any one of claims 5 to 11, characterized in that the transport roller (70) is arranged centrally on a driven shaft (71) and in that the shaft (71) forms an angle (102) of less than 90° with the sheet guidance surface (100) laterally defining the sheet guidance channel (30) when viewed in the sheet guidance direction.

13. An ink ribbon cassette according to any one of claims 5 to 12, characterized in that the diameter of the transport roller (70) is greater than the width of the transport roller (70).

14. An ink ribbon cassette according to any one of claims 5 to 13, characterized in that the sheet guidance channel (30) is tapered in the area of the sheet inlet point (21) by a spring-loaded plate (75).

15. An ink ribbon cassette according to any one of claims 5 to 14, characterized in that the pressure member (2) is a printing roller and in that the path travelled by a sheet from the sheet inlet point (21) via the sheet outlet point (26) and the sheet guidance channel (30) until the sheet inlet point (21) is reached again is an integral multiple, exceeding the sheet length, of the printing roller circumference.

## Revendications

1. Procédé pour guider une feuille (11) dans une cassette de ruban encreur, dans lequel la feuille (11) provenant d'une position de sortie de feuille (26) d'un corps de pressage (2), est ramenée dans un canal de guidage de feuille (30) ayant une zone de renvoi cintrée (35) jusqu'à une position d'entrée de feuille (21) du corps de pressage (2), la feuille (11) étant guidée le long de la surface (42), concave dans la direction de guidage de la feuille, de la zone de renvoi (35),
caractérisé en ce que la feuille (11) est guidée, en pouvant être basculée par tronçon, transversalement à la direction de guidage de la feuille au moyen d'une élévation (60) sur la surface concave (42), et en ce que, dans la direction de guidage de la feuille après l'élévation (60), une force agissant transversalement à la direction de guidage de la feuille est exercée sur la feuille (11), force grâce à laquelle la feuille (11) est alignée, par une arête latérale, sur une surface de guidage de feuille (100).

2. Procédé selon la revendication 1,
caractérisé en ce que la feuille (11), avant l'entrée dans la zone de renvoi cintrée (35), est soumise à un cintrage de sens inverse par rapport à la zone de renvoi cintrée (35).

3. Procédé selon la revendication 1 ou 2,
caractérisé en ce que la feuille (11), après la sortie de la zone de renvoi cintrée (35), est soumise à un cintrage de sens inverse par rapport à la zone de renvoi cintrée (35).

4. Procédé selon une des revendications précédentes,
caractérisé en ce que la feuille (11) est tournée d'au moins 170° entre l'élévation (60) sur la surface concave (42) et la zone où s'exerce ladite force.

5. Cassette de ruban encreur pour la mise en oeuvre du procédé selon une des revendications 1 à 4, comportant un canal de guidage de feuille (30) s'étendant entre une position de sortie de feuille (26) et une position d'entrée de feuille (21) d'un corps de pressage (2), et présentant une zone de renvoi cintrée (35),
caractérisée par une surface de guidage de feuille (100) limitant latéralement le canal de guidage de feuille (30), une élévation (60), prévue sur la surface concave (42) de la zone de renvoi (35) et faisant saillie dans le canal de guidage de feuille (30), et au moins un rouleau de transport (70) agencé dans la direction de guidage de la feuille après l'élévation (60), rouleau qui exerce, sur une feuille (90), une force agissant en direction de la surface de guidage de feuille (100).

6. Cassette de ruban encreur selon la revendication 5,
caractérisée par une autre zone (32), cintrée de façon inverse par rapport à la zone de renvoi (35), qui est voisine de la zone de renvoi.

7. Cassette de ruban encreur selon la revendication 5 ou 6,
caractérisée en ce que la zone de renvoi (35), sur son côté d'entrée de feuille, présente un cintrage relativement fort, et en ce que l'élévation (60) est agencée dans la zone du cintrage fort.

8. Cassette de ruban encreur selon une des revendications 5 à 7,
caractérisée en ce que l'élévation (60) est agencée de façon approximativement centrale par rapport à la largeur de la feuille (11), s'étendant transversalement à la direction de guidage de la feuille.

9. Cassette de ruban encreur selon une des revendications 5 à 8,
caractérisée en ce que l'élévation (60) est une nervure s'étendant longitudinalement à la direction de guidage de la feuille.

10. Cassette de ruban encreur selon une des revendications 5 à 8,
caractérisée en ce que l'élévation est au moins un rouleau de friction tournant librement présentant une surface de friction approximativement en forme de ligne.

11. Cassette de ruban encreur selon une des revendications 5 à 10,
caractérisée en ce que la zone de renvoi (35) permet d'effectuer une déviation de la feuille d'au moins 170° entre l'élévation (60) et le rouleau de transport (70) dans la direction de guidage de la feuille.

12. Cassette de ruban encreur selon une des revendications 5 à 11,
caractérisée en ce que le rouleau de transport (70) est agencé de façon centrale sur un arbre entraîné (71), et en ce que l'arbre (71) forme, avec la surface de guidage de feuille (100) limitant latéralement le canal de guidage de feuille (30), dans la direction de guidage de la feuille, un angle (102) inférieur à 90°.

13. Cassette de ruban encreur selon une des revendications 5 à 12,
caractérisée en ce que le diamètre du rouleau de transport (70) est plus grand que la largeur du rouleau de transport (70).

14. Cassette de ruban encreur selon une des revendications 5 à 13,
caractérisée en ce que le canal de guidage de feuille (30) est aminci dans la zone de la position d'entrée de feuille (21) par une tôle élastique (75).

15. Cassette de ruban encreur selon une des revendications 5 à 14,
caractérisée en ce que le corps de pressage (2) est un rouleau d'impression, et en ce que la course parcourue par une feuille de la position d'entrée de feuille (21) via la position de sortie de feuille (26) et le canal de guidage de feuille (30) jusqu'à atteindre à nouveau la position d'entree de feuille (21) est un multiple entier, depassant la longueur de feuille, de la circonference du rouleau d'impression.
